# EUROPÄISCHE PATENTSCHRIFT

(11) **EP 3 265 304 B1**
(45) Veröffentlichungstag und Bekanntmachung des Hinweises auf die Patenterteilung: **28.08.2024**
(21) Anmeldenummer: 16707091.1
(22) Anmeldetag: 26.02.2016
(51) Int. Cl.: B30B 15/00

(54) **PULVERPRESSE SOWIE EIN FUTTERGEHÄUSE MIT VORZUGSWEISE MEHREREN FÜR EIN QUERPRESSEN VERSCHIEBBAREN STEMPELN**
POWDER PRESS AND A FEED HOUSING HAVING PREFERABLY A PLURALITY OF STAMPS WHICH ARE MOVABLE FOR A TRANSVERSE PRESS
PRESSE À POUDRE ET BOÎTIER DE MANDRIN AVEC DE PRÉFÉRENCE PLUSIEURS PISTONS MOBILES POUR UN PRESSAGE TRANSVERSAL

(30) Priorität: 05.03.2015 CH 3122015
(43) Veröffentlichungstag der Anmeldung: 10.01.2018
(73) Patentinhaber: Kramer, W. Dietmar, 8331 Auslikon (CH)
(72) Erfinder: Kramer, W. Dietmar, 8331 Auslikon (CH)
(74) Vertreter: Luchs, Willi
(86) Internationale Anmeldenummer: PCT/EP2016/054121
(87) Internationale Veröffentlichungsnummer: WO 2016/139151

(56) Entgegenhaltungen:
- EP-A1- 2 103 423
- EP-A2- 2 441 573
- CN-A- 1 974 199
- DE-A1- 1 542 241
- DE-A1- 3 906 107
- DE-B- 1 008 421
- DE-B- 1 049 084
- DE-U1- 29 500 253
- FR-A- 882 344
- US-A- 4 535 689

## Beschreibung

Die Erfindung betrifft eine Pulverpresse nach dem Oberbegriff des Anspruchs 1.

Eine Pulverpresse zur Herstellung eines Presslings gemäss der Druckschrift EP-A-2 103 423 ist mit einer oberen und einer unteren Stempelanordnung sowie einer Matrizenanordnung versehen, welche einen Formhohlraum bildet, in welchen das Metallpulver einfüllbar ist. Danach werden zur Formung des Presslings die Stempelanordnungen in Pressrichtung gegeneinander verpresst. Es sind überdies Querpressvorrichtungen vorgesehen, welche jeweils mit einem Querpressstempel verbunden sind, der über einen Antrieb durch eine Öffnung in der Matrize im Wesentlichen quer in eine Pressposition drückbar ist. Der Antrieb jeder Querpressvorrichtung ist mit einem ersten Keil verbunden, dessen Keilfläche auf eine solche eines zweiten Keils wirkt, welcher im Wesentlichen rechtwinklig zum ersten Keil in Querpressrichtung verschiebbar ist.

Zudem ist ein verstellbarer Anschlag als Positioniermittel für die Festlegung der Pressposition eines jeweiligen Querpressstempels vorgesehen. Dieser ist durch einen quer zur Verschieberichtung des ersten Keils einstellbaren dritten Keil gebildet. Der erste Keil schlägt dabei gegen diesen dritten Keil an, sobald die Pressposition des Querpressstempels erreicht ist. Nachteilig hierbei ist, dass diese Art von Anschlag bei hohen Presskräften nicht stabil genug ist und sich diese Position des Stempels ungewollt verändern kann. Der Druckschrift EP-A-2103423 zeigt ebenfalls die Merkmale des Oberbegriffs des Anspruchs 1.

Eine Formvorrichtung gemäss der Druckschrift CN-A-1974199 ist mit einer Steuereinheit, einem unteren Stempelabschnitt, einem Formabschnitt, einem oberen Stempelabschnitt und einem horizontalen Stempelabschnitt versehen. Der untere Stempelabschnitt ist mit Servoantriebsvorrichtungen ausgestattet. Eine erste Neigungsschiebereinheit der Servoantriebsvorrichtung hat eine Schraube, die sich in einer horizontalen Richtung erstreckt, einen Neigungsschieber, eine zweite Direktwirkungsführung und eine Welle. In Verbindung mit der Bewegung des Neigungsschiebers in der horizontalen Richtung bewegt sich die Welle über die zweite Direktwirkungsführung in einer senkrechten Richtung. Ein Stempel wird über eine Gleiteinheit erster Steigung und einen ersten Stempelstützabschnitt via einen in der senkrechten Richtung wirkenden Servomotor angetrieben. Eine absolut genaue Positionierung dieser Stempelabschnitte ist aber damit nicht sichergestellt.

Die Aufgabe der vorliegenden Erfindung besteht demgegenüber darin, eine Pressvorrichtung insbesondere für ein Querpressen einer Pulverpresse derart zu verbessern, dass mit ihr eine sehr stabile Positionierung der Querpressstempel auch bei sehr hohen Presskräften gewährleistet ist und die Pressposition dieser Querpressstempel zudem auf einfache Weise und sehr genau eingestellt werden kann.

Erfindungsgemäss ist diese Aufgabe nach den Merkmalen des Anspruchs 1 gelöst.

Die Pulverpresse nach der Erfindung sieht vor, dass die Positioniermittel jeweils aus einer quer zur Verschieberichtung des Stempels platzierten Keilanordnung mit einer Anschlagfläche gebildet sind, wobei diese Anschlagfläche als Anschlag unmittelbar des Stempels dient.

Mit einer solchen Keilanordnung können zum einen sehr genaue Presspositionen dieser Stempel erzielt werden und zum andern ermöglicht dieselbe eine äusserst stabile Positionierung der mit hohen Drücken anzupressenden Stempel.

Vorteilhaft sind die Keilanordnungen mit Keilflächen ausgebildet, die in Bezug auf ihre Längserstreckung einen Winkel von wenigen Winkelgraden aufweisen, so dass sich diese Keilanordnung im selbsthemmenden Bereich befindet. Dies ermöglicht das gewünschte dauerhafte sichere Verbleiben der Anschläge für diese vielfach auszuführenden Stempelpositionierungen.

Bei dem Futtergehäuse ist jedem Stempel ein Positioniermittel zugeordnet, welches jeweils im Futtergehäuse gelagert und aus einer quer zur Verschieberichtung des Stempels platzierten Keilanordnung mit einer Anschlagfläche gebildet ist.

Damit kann das Futtergehäuse mit den Stempeln und der Keilanordnungen als eine Einheit hergestellt werden, mittels der die angestrebten genauen Presspositionen durch ein einfaches Handling auf optimale Weise erreicht werden können.

Ausführungsbeispiele der Erfindung sowie weitere Vorteile sind nachfolgend anhand einer Zeichnung näher erläutert. Es zeigen:
- Fig. 1: eine perspektivische Ansicht eines erfindungsgemässen Futtergehäuses einer Pulverpresse, bei dem die Pressstempel explosiv dargestellt sind, wobei der eine für eine bessere Veranschaulichung um 90° gedreht gezeigt ist;
- Fig. 2: einen Schnitt durch das Futtergehäuse nach Fig. 1 mit einer Veranschaulichung von Keilanordnungen;
- Fig. 3: einen vertikalen Teilschnitt durch ein Einstellmittel im Futtergehäuse nach Fig. 2;
- Fig. 4: einen Schnitt durch ein erfindungsgemässes Futtergehäuse, bei dem als Variante die Stempel wie die Einstellmittel annähernd radial angeordnet sind;
- Fig. 5: eine Draufsicht auf eine erfindungsgemässe Pressvorrichtung einer Pulverpresse, bei dem die Keilanordnung bei dem Verbindungsstück mit dem Stempel vorgesehen ist;
- Fig. 6: eine Draufsicht auf eine Pulverpresse mit einem erfindungsgemässen Futtergehäuse und eine von den vier zu verwendenden Pressvorrichtungen,
- Fig. 7: einen Schnitt durch die Pressvorrichtung gemäss Fig. 6, und
- Fig. 8: eine perspektivische Ansicht der Pressvorrichtung nach Fig. 7.

Ein Futtergehäuse 10 einer Pulverpresse gemäss Fig. 1 und Fig. 2 besteht aus einer Grundplatte 15, Führungsblöcken 17, 18 und aus vier für ein Querpressen vorgesehenen Stempeln 11, welche mit ihren seitlichen Führungselementen 11` in Gleitbahnen 13, 14 der Führungsblöcke 17, 18 radial einschiebbar sind und im Zentrum einen Teil einer Matrize mit dem Hohlraum für die Erzeugung eines Presslings bilden, dazu frontseitig bei den Stempeln 11 entsprechende Ausnehmungen 12 als Negativform des Presslings ausgebildet sind. Rückseitig sind die Stempel 11 jeweils mit einem T-förmigen Kupplungsteil 16 versehen, welches mit einem Verbindungsstück einer Pressvorrichtung 49 gemäss Fig. 5 koppelbar ist.

Zudem sind bei der Presse ein von oben und ein von unten anstellbarer Stempel vorgesehen, die aber nicht näher dargestellt sind. Die Grundplatte 15 hat auf ihrer Unterseite Zentrierzapfen 15' und kann auf einem Pressenaufbau entsprechend zentriert und durch Schrauben 19 fixiert werden.

Mit einer solchen Pulverpresse werden in herkömmlicher Weise insbesondere Presslinge erzeugt. Das Pulver wird dabei auf einem am Futtergehäuse 11 seitlich wegragenden Plattenelement 29 in die im Zentrum befindliche Matrize zugeführt. Nach dem Pressen werden die Presslinge zum Beispiel gesintert und als Schneidplatten für Werkzeuge verwendet.

Erfindungsgemäss sind Positioniermittel jeweils aus einer quer zur Verschieberichtung des Stempels 11 platzierten Keilanordnung 20 mit einer Anschlagfläche 22 gebildet, wobei diese Anschlagfläche 22 unmittelbar als Anschlag des Stempels 11 dient, wie dies in Fig. 2 veranschaulicht ist.

Die jeweilige Keilanordnung 20 umfasst einen quer zur Verschieberichtung des Stempels 11 verstellbaren Keil 21 mit der als Keilfläche ausgebildeten Anschlagfläche 22, welche in Kontakt mit einer Anschlagfläche 11" beim Stempel 11 bringbar ist, wie dies aus Fig. 1 bei dem Stempel 11 oben rechts dargestellt ist. Der Keil 21 ist dabei in der Grundplatte 15 geführt und seine Keilfläche ist in Bezug auf seine Längserstreckung mit einem Winkel von einigen Winkelgraden versehen, so dass sich diese Keilanordnung 20 bei einem Andrücken des Stempels 11 im selbsthemmenden Bereich befindet. Gegenüberliegend zur Keilfläche alias Anschlagfläche 22 ist eine an einer äusseren Fläche 24 der Grundplatte 15 anliegende Führungsfläche 23 des Keils 21 vorgesehen, die rechtwinklig zu seiner Verstellrichtung verläuft.

Diese Keilanordnung 20 zeichnet sich noch dadurch aus, dass diese äusseren Flächen 24 der Grundplatte 15 in Bezug auf die radial verschiebbaren Stempel 11 nicht rechtwinklig, sondern mit dem gleichen Winkel wie die Keile verlaufen. Damit ergibt sich der weitere Vorteil, dass die Anschlagflächen 22 der Keile 21 und damit die Anschlagflächen 11" beim Stempel 11 rechtwinklig zur Verstellrichtung der Stempel 11 verlaufen und damit verhindert wird, dass in der Pressposition Querkräfte auf den Stempel bzw. auf die Grundplatte 15 wirken, sondern nur diese in Verschieberichtung auf den Pressling wirkenden Kräfte übertragen werden.

Zweckmässigerweise ist ein mit der jeweiligen Keilanordnung 20 verbundenes Einstellmittel 25, 26 für die Festlegung der Pressposition für den jeweiligen Stempel 11 vorgesehen, bei welchem es sich um eine Mikrometerschraube, eine feineinstellbare Schraube oder dergleichen handeln kann. Es sind jeweils zwei Einstellmittel 25, 26 parallel zur Längsachse des Futtergehäuses 10 in einem Führungsblock 17 integriert. Die andern beiden Führungsblöcke 18 sind indes ohne diese gebaut. Mit dieser vertikalen Anordnung der Einstellmittel 25, 26 können diese von der Oberseite des Futtergehäuses 15 in komfortabler Weise manuell bedient werden. Eine nicht näher gezeigte Druckfeder bewirkt eine ständige Anpressung des Keils 21 an das Einstellmittel.

Fig. 3 zeigt ein Einstellmittel 26 im Schnitt, wie dieses mit dem entsprechenden Keil 21 zusammenwirkt. Dieses Einstellmittel 26 umfasst eine bedienbare Schraube 26' sowie eine durch diese im Führungsblock 17 höhenverstellbare Gleitmutter 27 mit einer Schrägfläche 27'. Letztere steht in Gleitkontakt mit einer schrägen Schmalseite 21' des Keils 21. Bei einer Verstellung der Schraube 26' wird der Keil 21 rechtwinklig dazu in seiner Längserstreckung verschoben und damit die Pressposition des Stempels 11 festgelegt.

Ein Futtergehäuse 40 gemäss Fig. 4 ist an sich gleich wie dasjenige nach Fig. 1 bzw. Fig. 2 ausgestaltet. Es sind daher nachfolgend nurmehr die Unterschiede näher erläutert. Im Besonderen sind die Einstellmittel 45, 46 für die Festlegung der Pressposition nicht vertikal, sondern annähernd radial nach aussen in dem Futtergehäuse 15 angeordnet. Ihre Schrauben 45', 46' stehen jeweils mit ihrer Frontfläche an einer schrägen Schmalseite 41 des Keils 21 an und bewirken beim Drehen ein Verschieben des Keils in seiner Längserstreckung, wobei der Keil gegenüberliegend mit einer Druckfeder beaufschlagt ist, so dass er stets an der Schraube 45', 46' anliegend ist.

Ab einer gewissen Grösse des Futtergehäuses 10 könnten diese Einstellmittel 45, 46 statt annähernd radial auch annähernd tangential angeordnet und dabei in der Längserstreckung der Keile 21 ausgerichtet sein. Dies hätte den Vorteil, dass eine 1:1 Übertragung bei einer Verstellung der Schrauben 45', 46' und nicht eine zu berücksichtigende Übersetzung bewirkt würde.

Fig. 5 zeigt eine an sich herkömmliche Pressvorrichtung 49, die nicht in allen Einzelheiten dargetan ist. Bei ihr kann mittels eines angedeuteten hydraulischen Antriebs und eines mit diesem verbundenes Keilsystem in einem Gehäuse 57 ein Verbindungsstück 58 und folglich ein mit letzterem koppelbarer Stempel 11 im Futtergehäuse 10 mit einem vorgegebenen Anpressdruck betrieben werden.

Nach einer Ausführungsform ist in dieser Pressvorrichtung 49 ein Positioniermittel jeweils aus einer quer zur Verschieberichtung des Verbindungsstücks 58 bzw. des Stempels 11 platzierten Keilanordnung 50 mit einer Anschlagfläche 53 gebildet, wobei diese Anschlagfläche 53 als Anschlag des Verlängerungsstücks 58 und damit des Stempels 11 dient.

Diese Keilanordnung 50 umfasst einen Keil 51 mit der Anschlagfläche 53 als Keilfläche, welche an einer am Verbindungsstück 58 ausgebildeten Schrägfläche 54 anliegt. Ein mit dem Keil 51 verbundenes Einstellmittel 55 ist durch eine Schraube 56 derart betätigbar, dass der Keil 51 entlang seiner Gleitfläche 52 bewegbar ist und damit wiederum die Pressposition des Stempels eingestellt werden kann. Als Einstellmittel 55 wird hierbei eine Mikrometerschraube verwendet, welche eine Positionierung des Stempels im Mikrometerbereich ermöglicht.

Fig. 6 zeigt eine Pulverpresse 60 mit dem Futtergehäuse 10 für vier Stempel und diesen zugeordneten Pressvorrichtungen, von denen aber nur ein Stempel 11 und eine mit diesem gekoppelte aussenliegende Pressvorrichtung 70 veranschaulicht ist. Diese Pressvorrichtungen sind dabei auf einer angedeuteten runden Basisplatte 61 montiert. Es ist ein nicht näher gezeigtes seitlich wegragendes Förderelement vorgesehen, über das Pulver in den im Zentrum befindlichen Hohlraum einer Matrize zugeführt werden kann.

Aufgrund der kompakten Bauweise dieser Pressvorrichtungen 70 könnten je nach Matrize von zwei bis sechs von diesen um ein mit einer ähnlichen Grösse wie dasjenige nach Fig. 6 vorgesehenes Futtergehäuse herum angeordnet sein.

Dieser Stempel 11 ist auf der von der Matrize abgekehrten Rückseite durch dieses T-förmige Kupplungsteil 16 mit einem Verbindungsstück 63 der Pressvorrichtung 70 gekoppelt, indes sie frontseitig den Hohlraum begrenzen. Zudem ist der Stempel 11 auf der Vorderseite beidseitig um einen Winkel von je 45° abgewinkelt, damit in der Pressposition, wie dies gezeigt ist, der Hohlraum rundum geschlossen ist. Je nach Anzahl Stempel und der geometrischen Form des Presslings kann dieser Winkel entsprechend angepasst werden, damit gewährleistet ist, dass sich die Stempel vorne gegenseitig flächig berühren.

Die Stempel 11 werden von der jeweiligen Pressvorrichtung 70 gegen eine erfindungsgemässe Anschlagfläche beim Futtergehäuse 10 angedrückt, damit dieser Hohlraum während des gesamten Pressvorgangs in seinen Abmessungen sehr präzise im Bereich einer Genauigkeit von vorzugsweise einem Mikrometer verbleibt.

Die vier vorzugsweise identisch ausgebildeten Pressvorrichtungen 70 sind aussenseitig des Futtergehäuses 10 entsprechend der Ausrichtung der Stempel 11 um je 90° zueinander angeordnet. Sie bestehen je aus einem Linearantrieb 75, einem diesen umgebendes Gehäuse 71, ein mit je einem Stempel 11 gekoppeltes Verbindungsstück 63, sowie aus einem als Antriebsorgan der Presse dienenden Elektromotor 72 mit Kabelanschlüssen 73.

Fig. 7 zeigt einen Schnitt durch die in Fig. 6 linksseitig gezeigte Pressvorrichtung 70. Erfindungsgemäss wird für den Linearantrieb 75 der jeweiligen Pressvorrichtung 70 ein Planetenwälz-Gewindetrieb bzw. Rollengewindetrieb verwendet, welcher mit einer zentrischen Gewindespindel 76 sowie mit mehreren in dieser durch vorhandene Aufnahmekörper einer Spindelmutter drehbar gelagerten Planetenrollen 78 versehen ist. Die in Wälzlagern 79 im Gehäuse 71 rotierend gehaltene Gewindespindel 76 ist durch ein Übertragungsmittel 77 mit dem Elektromotor 72 drehverbunden, währenddem die Spindelmutter an dem in Achsrichtung der Gewindespindel 76 verschiebbaren Verbindungsstück 63 befestigt ist. Solche Planetenwälz-Gewindetriebe bzw. Rollengewindetriebe sind an sich bekannt. Es sind daher nicht alle Einzelheiten des Getriebeaufbaus dargetan.

Bei einem Anstellen und Anpressen der Stempel 11 im Betriebszustand wird das mit diesen jeweils gekoppelte Verbindungsstück 63 zusammen mit der Spindelmutter und den Planetenrollen 78 von der sich drehenden Gewindespindel 76 in Anpressrichtung des Stempels 11 verschoben.

Es ist als weiterer Vorteil dieser Pressvorrichtung 70 vorgesehen, dass zwischen der Achse 76' der Gewindespindel 76 bzw. der konzentrisch diese umgebenden Spindelmutter und der Verschiebeachse 83 des mit diesen gekoppelten Verbindungsstücks 63 eine Versetzung 84 vorhanden ist.

Fig. 8 verdeutlicht noch die Längsführung des Verbindungsstücks 63 im Gehäuse 71, bei der ein mit der Spindelmutter verbundener Führungsschlitten 81 in Führungsbahnen 82 in dem Gehäuse 71 verschiebbar ist. Durch diese genannte Versetzung 84 der Verschiebeachse des Verbindungsstücks 63 zu der Achse der Spindelmutter kann dieser Führungsschlitten 81 für das Verbindungsstück in seiner Breite zwischen den Führungsbahnen 81 schmäler und kürzer gehalten werden als wenn sich dieser auf Achshöhe der Spindelmutter befinden würde.

Diese Pressvorrichtungen 70 könnten im Rahmen der Erfindung jeweils mit einer Keilanordnung in der gleichen Weise wie diejenige nach Fig. 5 bestückt sein.

Die Erfindung ist mit den obigen Ausführungsbeispielen ausreichend dargetan. Sie könnte aber noch durch andere Varianten realisiert sein. So könnten bei der Keilanordnung auch zwei gegeneinander verstellbare Keile 21 vorgesehen sein. Damit könnten die mit diesen korrespondierende Anschlagflächen bzw. Flächen 24 der Grundplatte 15 rechtwinklig zur Verschieberichtung des jeweiligen Keils angeordnet sein.

Theoretisch könnte diese Keilanordnung nicht unterhalb, sondern seitlich beim Stempel platziert sein und sie könnte auch ohne einem Einstellmittel nur in einer bestimmten Position eingestellt sein, wenn beispielsweise stets die gleichen Presslinge hergestellt würden.

Im Prinzip könnte für die Pressvorrichtung 70 anstelle eines erläuterten Planetenwälz-Gewindetriebs bzw. Rollengewindetriebs ein gleichwertiges anderes Getriebe als Linearantrieb vorgesehen sein, mittels welchem mit wenig Platzaufwand eine hohe Energiedichte erzeugt werden kann. Zudem könnten auch zwei solcher Linearantriebe nebeneinander für die Anpressung eines Stempels angeordnet sein.

Die Keile sind jeweils vorzugsweise mit einem Winkel von einigen Winkelgraden versehen, so dass sich diese Keilanordnung bei einem Andrücken des Stempels im selbsthemmenden Bereich befindet. Je nach Anforderung könnten die Keile auch mit einem grösseren Steigungswinkel im nicht-selbsthemmenden Bereich ausgebildet sein.

## Patentansprüche

1. Pulverpresse mit mehreren für ein Querpressen in einem Futtergehäuse (10) verschiebbaren Stempeln (11), welche einen Hohlraum einer Matrize in dem Futtergehäuse (10) teilweise begrenzen, wobei der jeweilige Stempel (11) durch ein Verbindungsstück mit einer Pressvorrichtung (49, 70) koppelbar ist, **dadurch gekennzeichnet, dass**
dem jeweiligen Stempel (11) ein einstellbares Positioniermittel für die Festlegung seiner Pressposition zugeordnet ist, das aus einer quer zur Verschieberichtung (V) des Stempels (11) platzierten Keilanordnung (20) mit wenigstens einem quer zur Verschieberichtung des Stempels (11) in einer Grundplatte des Futtergehäuses (10) verstellbaren Keil (21) mit einer Anschlagfläche (22) gebildet ist, wobei diese Anschlagfläche (22) als Anschlag unmittelbar des Stempels (11) dient und dabei in Kontakt mit einer Anschlagfläche (11") des Stempels (11) bringbar ist, wobei der jeweilige Stempel (11) von der jeweiligen Pressvorrichtung (70) gegen die Anschlagfläche (22) beim Futtergehäuse (10) andrückbar ist.

2. Pulverpresse nach Anspruch 1, **dadurch gekennzeichnet, dass** die Keilanordnung (20, 50) wenigstens einen quer zur Verschieberichtung des Stempels (11) verstellbaren Keil (21, 51) mit der Anschlagfläche (22, 53) umfasst, welcher in Kontakt mit einer Anschlagfläche (11" bzw. 54) beim Stempel bzw. beim Verbindungsstück bringbar ist, wobei die Keilfläche des Keils (21, 51) in Bezug auf seine Längserstreckung einen Winkel von einigen Winkelgraden aufweist, so dass sich diese Keilanordnung in Pressrichtung im selbsthemmenden Bereich befindet.

3. Pulverpresse nach Anspruch 1 oder 2, **dadurch gekennzeichnet, dass** die mit den Keilen (21) in Gleitkontakt stehenden Flächen (24) der Grundplatte (15) in Bezug auf die radiale Verschieberichtungen (V) der Stempel (11) jeweils nicht rechtwinklig, sondern davon abweichend mit dem gleichen Winkel wie die Keile ausgebildet sind, so dass die Anschlagflächen (22) der Keile (21) bzw. die Anschlagflächen (11") der Stempel (11) jeweils rechtwinklig zu deren Verschieberichtung (V) verlaufen.

4. Pulverpresse nach einem der vorhergehenden Ansprüche 1 bis 3, **dadurch gekennzeichnet, dass** ein mit der jeweiligen Keilanordnung (20, 40, 50) verbundenes Einstellmittel (25, 26, 45, 46, 55) für die Festlegung der Pressposition für den jeweiligen Stempel (11) vorgesehen ist, bei welchem es sich um eine Mikrometerschraube, eine feineinstellbare Schraube oder dergleichen handelt.

5. Pulverpresse nach Anspruch 4, **dadurch gekennzeichnet, dass** diese Einstellmittel (25, 26, 45, 46, 55) in Bezug auf die Verschieberichtung (V) des Stempels (11) jeweils entweder vertikal, annähernd radial und/oder annähernd tangential zu ihr ausgerichtet sind.

6. Pulverpresse nach Anspruch 4 oder 5, **dadurch gekennzeichnet, dass** die Einstellmittel (25, 26, 45, 46, 55) derart angeordnet sind, dass diese manuell von aussen betätigbar sind.

7. Pulverpresse nach einem der vorhergehenden Ansprüche 3 bis 5, aufweisend die Pressvorrichtung (49),
**dadurch gekennzeichnet, dass** die jeweilige Keilanordnung (50) sowie das Einstellmittel (55) bei dem mit dem jeweiligen Stempel koppelbaren Verbindungsstück (58) in der Pressvorrichtung (49) platziert ist.

8. Pulverpresse nach einem der vorhergehenden Ansprüche 1 bis 6, **dadurch gekennzeichnet, dass** für das Querpressen mehrere Stempel (11) vorgesehen sind, die gemeinsam in dem Futtergehäuse (10) annähernd radial verschiebbar gelagert sind und im Zentrum einen Teil einer Matrize mit dem Hohlraum für die Erzeugung eines Presslings bilden, wobei jedem Stempel (11) ein im Futtergehäuse (10) gelagertes Positioniermittel zugeordnet ist, welches jeweils durch eine quer zur Verschieberichtung (V) des Stempels (11) platzierten Keilanordnung (20) mit einer Anschlagfläche (22) gebildet ist, welche unmittelbar als Anschlag des Stempels dient.

9. Pulverpresse nach Anspruch 8, **dadurch gekennzeichnet, dass** ein mit der jeweiligen Keilanordnung (20) verbundenes Einstellmittel (25, 26) für die Festlegung der Pressposition für den jeweiligen Stempel (11) vorgesehen ist, bei welchem es sich um eine Mikrometerschraube, eine feineinstellbare Schraube oder dergleichen handelt.

10. Pulverpresse nach Anspruch 8 oder 9, **dadurch gekennzeichnet, dass** der jeweilige Stempel (11) Führungselemente (11') für eine verschiebbare Lagerung im Futtergehäuse (10) und frontseitig eine Ausnehmung (12) für einen Hohlraum für die Erzeugung eines Presslings bildet, wobei dem jeweiligen Stempel (11) eine Anschlagfläche (11") als Anschlag für ein Positioniermittel im Futtergehäuse (10) zugeordnet ist, durch welche bei diesem eine Pressposition ermöglicht wird.

11. Pulverpresse nach Anspruch 10, **dadurch gekennzeichnet, dass** diese Anschlagfläche (11") quer zu den Führungselementen (11') ausgerichtet ist.

12. Pressvorrichtung mit einer Pulverpresse nach einem der vorhergehenden Ansprüche 1 bis 6, mit wenigstens einem Linearantrieb (75) für die Verstellung eines mit einem Stempel (11) einer Matrize koppelbaren Verbindungsstücks (63), sowie einem mit dem jeweiligen Linearantrieb (75) drehverbundenen Antriebsorgan, **dadurch gekennzeichnet, dass** der mit einer rotierbar gelagerten Gewindespindel (76), einer mit dem Verbindungsstück (63) fest verbundenen Spindelmutter sowie mit mehreren in dieser drehbar gelagerten Planeten- bzw. Gewinderollen (78) versehen ist, wobei die Spindelmutter und mit ihr das Verbindungsstück (63) beim Rotieren der Gewindespindel (76) in Anpressrichtung des Stempels (11) verschiebbar ist.

13. Pressvorrichtung nach Anspruch 12, **dadurch gekennzeichnet, dass** ein an einer an der Basisplatte (61) der Pulverpresse befestigbares Gehäuse (71) mit dem darin integrierten Linearantrieb (75) vorgesehen ist.

14. Pressvorrichtung nach Anspruch 12 oder 13, **dadurch gekennzeichnet, dass** eine Versetzung (84) zwischen der Achse (76') der Gewindespindel (76) bzw. der konzentrisch diese umgebenden Spindelmutter und der Verschiebeachse (83) eines mit diesen gekoppelten Führungsschlittens (81) bzw. des Verbindungsstücks (63) vorhanden ist.

## Claims

1. Powder press having a plurality of stamps (11), which are movable for a transverse press in a feed housing (10), which stamps partially delimit a hollow chamber of a matrix in the feed housing (10), wherein the respective stamp (11) being able to be coupled to a press device (49, 70) by a connector piece, **characterised in that**
an adjustable positioning means being allocated to the respective stamp (11) for determining its pressing position, the respective positioning means is formed from a wedge arrangement (20), which is placed crosswise to the moving direction (V) of the stamp (11), with at least one wedge (21) having a stop surface (22) and being guidable in a base plate of the feed housing (10), wherein this stop surface (22) serving directly as a stop for the stamp (11) and accordingly it can be brought into contact with a stop surface (11") of the stamp (11), wherein the respective stamp (11) of the respective press device (70) is pressable against the stop surface (22) of the feed housing (10).

2. The powder press according to Claim 1, **characterised in that** the wedge arrangement (20, 50) comprises at least one wedge (21, 51) having the stop surface (22, 53) and which can be adjusted crosswise to the moving direction of the stamp (11), which wedge can be brought into contact with a stop surface (11" or 54) on the stamp or on the connector piece, wherein the wedge surface of the wedge (21, 51) being at an angle of a few angular degrees in relation to its longitudinal extension, so that this wedge arrangement is in the self-inhibiting range in the pressing direction.

3. The powder press according to Claim 1 or 2, **characterised in that** the surfaces (24) of the base plate (15) that are in sliding contact with the wedges (21) are respectively not at right angles to the radial moving directions (V) of the stamps (11) but, in contrast, are formed at the same angle as the wedges so that the stop surfaces (22) of the wedges (21) or the stop surfaces (11") of the stamps (11) respectively run at right angles to their moving direction (V).

4. The powder press according to any of the preceding Claims 1 to 3, **characterised in that** an adjusting means (25, 26, 45, 46, 55) connected to the respective wedge arrangement (20, 40, 50) is provided for determining the pressing position of the respective stamp (11), which adjusting means is a micrometer screw, a fine-adjustment screw or the like.

5. The powder press according to Claim 4, **characterised in that** these adjusting means (25, 26, 45, 46, 55) are respectively aligned either vertically, more or less radially and/or more or less tangentially to the moving direction (V) of the stamp (11).

6. The powder press according to Claim 4 or 5, **characterised in that** the adjusting means (25, 26, 45, 46, 55) are arranged such that they can be operated manually from the outside.

7. The powder press according to any of the preceding Claims 3 to 5, comprising the press device (49), **characterised in that** the respective wedge arrangement (50) and the adjusting means (55) is placed on the connector piece (58) that can be coupled to the respective stamp in the press device (49).

8. The powder press according to any of the preceding Claims 1 to 6, **characterised in that** a plurality of stamps (11) are provided for the transverse press, which stamps are collectively mounted such that they can be moved more or less radially within the feed housing (10) and in the centre form part of a matrix with the hollow chamber for producing a pressed article, there is assigned to each stamp (11) a positioning means mounted within the feed housing (10), which positioning means is respectively formed by a wedge arrangement (20) having a stop surface (22) and placed crosswise to the moving direction (V) of the stamp (11), which stop surface serves directly as a stop for the stamp.

9. The powder press according to Claim 8, **characterised in that** an adjusting means (25, 26) connected to the respective wedge arrangement (20) is provided for determining the pressing position of the respective stamp (11), said adjusting means being a micrometer screw, a fine-adjustment screw or the like.

10. The powder press according to Claim 8 or 9, **characterised in that** the respective stamp forms guide elements (11') for a movable mounting within the feed housing (10) and at the front forms a recess (12) for a hollow chamber for the production of a pressed article, there is assigned to the stamp (11) a stop surface (11") as a stop for a positioning means within the feed housing (10) by means of which a pressing position is made possible for the latter.

11. The powder press according to Claim 10, **characterised in that** this stop surface (11") is aligned crosswise to the guide elements (11').

12. Press device with a powder press according to any of the preceding Claims 1 to 6, having at least one linear drive (75) for adjusting a connector piece (63) that can be coupled to a stamp (11) of a matrix, and a drive unit rotatably connected to the respective linear drive (75), **characterised in that** the respective linear drive (75) is provided with a rotatably mounted threaded spindle (76), a spindle nut securely connected to the connector piece (63) and with a plurality of planetary rollers or screw rollers (78) rotatably mounted in the latter, wherein the spindle nut, and with it the connector piece (63), being movable in the pressing direction of the stamp (11) upon rotating the threaded spindle (76).

13. The press device according to Claim 12, **characterised in that** a housing (71), that can be fastened to the base plate (61) of the powder press, having the linear drive (75) integrated in it is provided.

14. The press device according to Claim 12 or 13, **characterised in that** there is an offset (84) between the axis (76') of the threaded spindle (76) and the spindle nut that surrounds the latter concentrically and the axis of movement (83) of a guide carriage (81) coupled to the latter or of the connector piece (63).

## Revendications

1. Presse à poudre avec plusieurs poinçons (11) déplaçables dans un boîtier de mandrin (10) pour un pressage transversal, lesquels délimitent en partie une cavité d'une matrice dans le boîtier de mandrin (10), dans laquelle le poinçon (11) respectif peut être accouplé à un dispositif de pressage (49, 70) par une pièce de liaison, **caractérisée en ce que**
un moyen de positionnement réglable, qui est formé d'un ensemble de coin (20) placé transversalement à la direction de déplacement (V) du poinçon (11) avec au moins un coin (21) mobile transversalement à la direction de déplacement du poinçon (11) dans une plaque de base du boîtier de mandrin (10) avec une surface de butée (22), est associé au poinçon (11) respectif pour la détermination de sa position de pressage, dans laquelle cette surface de butée (22) sert de butée directement du poinçon (11) et ainsi peut être amenée en contact avec une surface de butée (11") du poinçon (11), dans laquelle le poinçon (11) respectif peut être pressé par le dispositif de pressage (70) respectif contre la surface de butée (22) pour le boîtier de mandrin (10).

2. Presse à poudre selon la revendication 1, **caractérisée en ce que** l'ensemble de coin (20, 50) comprend au moins un coin (21, 51) mobile avec la surface de butée (22, 53) transversalement à la direction de déplacement du poinçon (11), lequel peut être amené en contact avec une surface de butée (11" ou 54) pour le poinçon ou pour la pièce de liaison, dans laquelle la surface cunéiforme du coin (21, 51) présente par rapport à son étendue longitudinale un angle de quelques degrés d'angle, de sorte que cet ensemble de coin se trouve dans la zone autobloquante dans la direction de pressage.

3. Presse à poudre selon la revendication 1 ou 2, **caractérisée en ce que** les surfaces (24) de la plaque de base (15) en contact glissant avec les coins (21) par rapport aux directions de déplacement (V) radiales des poinçons (11) ne sont pas réalisées respectivement perpendiculairement, mais à la différence de cela avec le même angle que les coins, de sorte que les surfaces de butée (22) des coins (21) ou les surfaces de butée (11") des poinçons (11) s'étendent respectivement perpendiculairement à la direction de déplacement (V) de ceux-ci.

4. Presse à poudre selon l'une quelconque des revendications précédentes 1 à 3, **caractérisée en ce qu'**un moyen de réglage (25, 26, 45, 46, 55) relié à l'ensemble de coin (20, 40, 50) respectif pour la détermination de la position de pressage est prévu pour le poinçon (11) respectif, pour lequel il s'agit d'une vis micrométrique, d'une vis à réglage fin ou similaire.

5. Presse à poudre selon la revendication 4, **caractérisée en ce que** ces moyens de réglage (25, 26, 45, 46, 55) sont orientés respectivement soit verticalement, approximativement radialement et/ou approximativement de manière tangentielle à celle-ci par rapport à la direction de déplacement (V) du poinçon (11).

6. Presse à poudre selon la revendication 4 ou 5, **caractérisée en ce que** les moyens de réglage (25, 26, 45, 46, 55) sont disposés de telle sorte que ceux-ci peuvent être actionnés manuellement de l'extérieur.

7. Presse à poudre selon l'une quelconque des revendications précédentes 3 à 5, présentant le dispositif de pressage (49), **caractérisée en ce que** l'ensemble de coin (50) respectif ainsi que le moyen de réglage (55) lorsque la pièce de liaison (58) peut être accouplée au poinçon respectif est placé dans le dispositif de pressage (49).

8. Presse à poudre selon l'une quelconque des revendications précédentes 1 à 6, **caractérisée en ce que** pour le pressage transversal plusieurs poinçons (11) sont prévus, qui sont montés déplaçables approximativement radialement conjointement dans le boîtier de mandrin (10) et forment au centre une partie d'une matrice avec la cavité pour la production d'un comprimé, dans laquelle un moyen de positionnement monté dans le boîtier de mandrin (10) est associé à chaque poinçon (11), lequel est formé respectivement par un ensemble de coin (20) placé transversalement par rapport à la direction de déplacement (V) du poinçon (11) avec une surface de butée (22), laquelle sert directement de butée du poinçon.

9. Presse à poudre selon la revendication 8, **caractérisée en ce qu'**un moyen de réglage (25, 26) relié à l'ensemble de coin (20) respectif pour la détermination de la position de pressage est prévu pour le poinçon (11) respectif, pour lequel il s'agit d'une vis micrométrique, d'une vis à réglage fin ou similaire.

10. Presse à poudre selon la revendication 8 ou 9, **caractérisée en ce que** le poinçon (11) respectif forme des éléments de guidage (11') pour un montage déplaçable dans le boîtier de mandrin (10) et frontalement un évidement (12) pour une cavité pour la production d'un comprimé, dans laquelle une surface de butée (11") comme butée pour un moyen de positionnement dans le boîtier de mandrin (10), par laquelle une position de pressage est permise pour celui-ci, est associée au poinçon (11) respectif.

11. Presse à poudre selon la revendication 10, **caractérisée en ce que** cette surface de butée (11") est orientée transversalement aux éléments de guidage (11').

12. Dispositif de pressage avec une presse à poudre selon l'une quelconque des revendications précédentes 1 à 6, avec au moins un entraînement linéaire (75) pour le déplacement d'une pièce de liaison (63) pouvant être accouplée à un poinçon (11) d'une matrice, ainsi qu'un organe d'entraînement relié en rotation à l'entraînement linéaire (75) respectif, **caractérisé en ce que** qui est pourvu d'une broche filetée (76) montée en rotation, d'un écrou de broche relié fixement à la pièce de liaison (63) ainsi que de plusieurs rouleaux planétaires ou filetés (78) montés de manière rotative dans celle-ci, dans lequel l'écrou de broche et avec lui la pièce de liaison (63) est déplaçable dans la direction de pression du poinçon (11) lors de la rotation de la broche filetée (76).

13. Dispositif de pressage selon la revendication 12, **caractérisé en ce qu'**un boîtier (71) pouvant être fixé sur une sur la plaque de base (61) de la presse à poudre est pourvu de l'entraînement linéaire (75) intégré dans celui-ci.

14. Dispositif de pressage selon la revendication 12 ou 13, **caractérisé en ce qu'**un décalage (84) entre l'axe (76') de la broche filetée (76) ou l'écrou de broche entourant celle-ci de manière concentrique et l'axe de déplacement (83) d'un coulisseau de guidage (81) accouplé à ceux-ci ou de la pièce de liaison (63) est présent.
